# EUROPÄISCHE PATENTSCHRIFT

(11) **EP 1 835 253 B1**
(45) Veröffentlichungstag und Bekanntmachung des Hinweises auf die Patenterteilung: **18.05.2011**
(21) Anmeldenummer: 06290432.1
(22) Anmeldetag: 15.03.2006
(51) Int. Cl.: F28F 9/02, F28F 9/04

(54) **Wärmeübertrager, insbesondere Kondensator für Klimaanlagen, insbosondere von Kraftfahrzeugen**
Heat exchanger, in particular condenser for air conditioning systems particularly for vehicles
Échangeur de chaleur, en particulier condenseur pour systèmes de climatisation des automobiles

(43) Veröffentlichungstag der Anmeldung: 19.09.2007
(73) Patentinhaber: Behr France Hambach S.A.R.L., 57910 Hambach (FR)
(72) Erfinder: Kaczmarek, Fabrice, 57910 Hambach (FR); Silberreiss, Christophe, 57910 Neufgrange (FR)
(74) Vertreter: Grauel, Andreas

(56) Entgegenhaltungen:
- WO-A-02/081998
- DE-A1- 10 241 635
- US-A- 3 689 972
- US-A- 5 743 329
- US-A1- 2005 150 108

## Beschreibung

Die Erfindung betrifft einen Wärmeübertrager, insbesondere einen Kondensator für Klimaanlagen nach dem Oberbegriff des Patentanspruches 1.

Ein derartiger Wärmeübertrager wird z.B. in WO 02/081998 beschrieben.

Durch die EP 1 439 367 A1 der Anmelderin wurde ein als Kondensator für eine Kraftfahrzeugklimaanlage verwendbarer Wärmeübertrager bekannt, welcher aus einem gelöteten Rohr/Rippenblock und Sammelrohren besteht, welche mit den Rohren kommunizieren, vorzugsweise über ein Kältemittel einer Klimaanlage. Das Kältemittel wird dem Kondensator über einen Anschlussflansch zugeführt, welcher mit dem Sammelrohr verlötbar ist. Zur Herstellung der Lötverbindung weist das Sammelrohr, welches im Wesentlichen zweiteilig ausgebildet ist und aus einem Bodenteil sowie einem Deckelteil besteht, einen aus dem Deckelteil ausgeformten Stutzen auf, welcher in eine entsprechende Öffnung im Anschlussflansch eingreift und diesen somit gegenüber dem Sammelrohr für den Lötprozess fixiert. Nach dem Lötprozess ist der Anschlussflansch dicht mit dem Deckelteil verlötet. Nachteilig bei dem bekannten Kondensator ist, dass der Stutzen zur Fixierung des Anschlussflansches hinsichtlich seiner Winkellage kaum veränderbar ist, was auf die zweiteilige Bauweise des Sammelrohres zurückzuführen ist.

Durch die EP 1 167 897 A1 wurde ein ähnlicher Kondensator für eine Kraftfahrzeugklimaanlage mit einem einstückig ausgebildeten Sammelrohr bekannt, an welchem seitlich, d. h. etwa im rechten Winkel zu den Rohren bzw. zur Stirnfläche des Rohr/Rippenblockes ein Anschlussflansch mittels einer Lötverbindung befestigt ist. Das als zylindrisches Rohr ausgebildete Sammelrohr weist einerseits Öffnungen zur Aufnahme von Flachrohrenden und andererseits zwei runde ausgestanzte Öffnungen auf, welche der Zuströmung und der Abströmung des Kältemittels dienen. Der Anschlussflansch weist zwei vorstehende Stutzen auf, welche in die seitlichen Öffnungen im Sammelrohr eingreifen und mit diesen dicht verlötet werden. Nachteilig bei dem bekannten Anschlussflansch ist, dass die Stutzen spangebend, d. h. fertigungskostenintensiv hergestellt werden müssen.

Durch die EP 1 150 088 A2 wurde ein Sammelrohr mit einem Anschlussflansch für einen Wärmeübertrager bzw. Kondensator bekannt, wobei das Sammelrohr als einstückiges, kreiszylindrisches Rohr ausgebildet ist. Der Anschlussflansch, der spangebend hergestellt wird, weist einen Stutzen auf, der in eine entsprechende Öffnung im Sammelrohr eingreift und gegenüber diesem aufgeweitet wird. Danach erfolgt eine Dichtlötung. Nachteilig ist auch hier die aufwendige Herstellung des Anschlussflansches.

Es ist Aufgabe der vorliegenden Erfindung, einen Wärmeübertrager der eingangs genanten Art hinsichtlich der Befestigung eines Anschlussflansches zu verbessern, insbesondere die Anschlusspositionen variabler zu gestalten und gleichzeitig die Herstellungskosten zu senken.

Diese Aufgabe wird durch die Merkmale des Patentanspruches 1 gelöst. Erfindungsgemäß ist vorgesehen, dass das Sammelrohr, an welchem ein Anschlussflansch befestigt wird, einstückig ausgebildet ist. Dabei weist das Sammelrohr einen aus der Rohrwand ausgeformten Stutzen auf, welcher der Fixierung des Anschlussflansches für den Lötprozess dient. Hiermit wird der Vorteil erreicht, dass der ausgeformte Stutzen - in Form eines Durchzuges - in einem Winkelbereich zwischen 0 und plus/minus 90 Grad, bezogen auf die Längsrichtung der Rohre bzw. die Stirnfläche des Wärmeübertragers angeordnet werden kann. Der Anschlussflansch kann daher vereinfacht ausgeführt werden, und benötigt beispielsweise keine 90 Grad-Umlenkung des Strömungskanals, was einen erhöhten Druckverlust bedeutet. Darüber hinaus reduzieren sich durch die einstückige Bauweise des Sammelrohres die Fertigungskosten.

Vorteilhafte Ausgestaltungen der Erfindung ergeben sich aus den Unteransprüchen. Vorteilhafterweise weist der Wärmeübertrager Flachrohre, insbesondere Mehrkammerrohre auf, die in entsprechenden schlitzförmigen Durchzügen im Sammelrohr aufgenommen werden.

Vorteilhafterweise ist der Stutzen am Sammelrohr jeweils zwischen benachbarten Durchzügen, vorzugsweise in der Mitte angeordnet, so dass die Durchzüge, insbesondere deren Schmalseiten den Stutzen nicht tangieren.

Nach einer vorteilhaften Ausgestaltung der Erfindung weist der kreiszylindrisch ausgebildete Stutzen einen Außendurchmesser auf, der etwa 50 % oder weniger des Außendurchmessers des Sammelrohres beträgt Ferner weist der Stutzen vorteilhafterweise eine Höhe, d. h. eine Erstreckung in radialer Richtung über den Innendurchmesser hinaus auf, wobei diese Höhe etwa 20 bis 35 % des Außendurchmessers des Stutzens beträgt.

Ein Ausführungsbeispiel der Erfindung ist in der Zeichnung dargestellt und wird im Folgenden näher beschrieben. Es zeigen
- Fig. 1: ein Sammelrohr mit Stutzen in einer Ansicht von vorn,
- Fig. 2: das Sammelrohr gemäß Fig. 1 in einer Ansicht von unten und
- Fig. 3: einen Schnitt in vergrößerter Darstellung entlang der Linie III-III durch den Stutzen und das Sammelrohr.

**Fig. 1** zeigt ein Sammelrohr 1 eines nicht vollständig dargestellten Wärmeübertragers, welcher als Kondensator einer Kraftfahrzeugklimaanlage einsetzbar ist. Das Sammelrohr 1 ist als einstückiges, im Wesentlichen kreiszylindrisches Rohr ausgebildet und weist an einer Seite, in Längsrichtung beabstandet nebeneinander angeordnete Durchzüge 2 auf, welche nicht dargestellte Flachrohre aufnehmen. Das Sammelrohr 1 weist ferner einen kreisförmig ausgebildeten Stutzen 3 auf, welcher aus der Rohrwand des Sammelrohres 1 ausgeformt ist.

**Fig. 2** zeigt das Sammelrohr 1 in einer Ansicht von unten, d. h. mit Blick auf die Durchzüge 2, die länglich bzw. schlitzförmig, entsprechend dem Umfang der nicht dargestellten Flachrohre ausgebildet sind. Der Stutzen 3 ist mittig zwischen zwei benachbarten Durchzügen 2 angeordnet.

**Fig. 3** zeigt einen vergrößerten Schnitt in der Ebene III-III gemäß Fig. 1, d. h. durch die Mittelachse m des Stutzens 3. Die Schnittdarstellung zeigt die einstückige Ausbildung des Sammelrohres 1, welches im Wesentlichen einen kreisförmigen Querschnitt aufweist, aus welchem der Stutzen 3 nach Art eines Durchzuges ausgeformt ist. Die Herstellung des Stutzens 3 erfolgt durch Lochstanzprägen, d. h. es wird zunächst ein Loch In die Rohrwandung gestanzt und anschließend wird der Kragen bzw. Durchzug 3 ausgeformt. Die Durchzüge 2, von denen man in Fig. 3 die in den Querschnitt des Rohres 1 hineinragende Innenkante 2a erkennt, werden ebenfalls nach einem bekannten Fertigungsverfahren, nämlich durch Schlitzen mit einem Stempel hergestellt. Wie erwähnt nehmen die Durchzüge 2 nicht dargestellte Flachrohre auf, deren Längsachse 1 strichpunktiert eingezeichnet ist. Die Längsachse 1 markiert somit auch eine Stirnebene des Wärmeübertragers. Die Mittelachse m des Stutzens 3 weist gegenüber der Rohrlängsachse I einen Winkel α von 90° auf - dies entspricht etwa einer Extremlage, da sich anderenfalls der Hals des Stutzens 3 und der Durchzug 2 überschneiden würden. Der Stutzen 3 kann mit seiner Mittelachse m sämtliche Lagen innerhalb des rechten Winkels α einnehmen, natürlich auch zur entgegengesetzten Seite. Damit ergeben sich beliebige Anschlussmöglichkeiten für den nicht dargestellten Anschlussflansch, welcher mit dem Stutzen 3 verbunden wird. Der Anschlussflansch kann daher mit geraden Durchgangskanälen versehen werden, wodurch sich ein geringerer Druckverlust für das Strömungsmedium, z. B. Kältemittel ergibt. Der Stutzen 3 weist einen Au-βendurchmesser d und das Sammelrohr einen Außendurchmesser D auf. Für eine vorteilhafte Bemessung des Stutzens 3 gilt: d = 0,5 D oder weniger. Der Stutzen 3 weist ferner eine Höhe h über dem Innendurchmesser des Sammelrohres 1 auf, wobei für eine vorteilhafte Bemessung des Stutzens gilt: h ≈ 0,2 bis 0,3 D.

Sämtliche Teile des Wärmeübertragers mit Sammelrohr 1 bestehen aus Aluminium bzw. Aluminiumlegierungen und werden hartgelötet.

## Patentansprüche

1. Wärmeübertrager, insbesondere Kondensator für Klimaanlagen, insbesondere von Kraftfahrzeugen mit Rohren und mindestens einem mit den Rohren kommunizierenden Sammelrohr (1), wobei das Sammelrohr (1) Durchzüge (2) zur Aufnahme der Rohre aufweist, wobei das Sammelrohr (1) einen ausgeformten Stutzen für eine Verbindung mit einem Anschlussflansch aufweist, wobei das Sammelrohr (1) einstückig ausgebildet ist, **dadurch gekennzeichnet, dass** die Herstellung des Stutzens durch Lochstanzprägen und die Herstellung der Durchzüge (2) durch Schlitzen mit einem Stempel erfolgt.

2. Wärmeübertrager nach Anspruch 1, **dadurch gekennzeichnet, dass** das Sammelrohr als zylindrisches Rohr (1) ausgebildet ist.

3. Wärmeübertrager nach Anspruch 1, **dadurch gekennzeichnet, dass** die Rohre als Flachrohre mit Rohrenden ausgebildet sind, welche in den Durchzügen (2) aufgenommen sind.

4. Wärmeübertrager nach einem der Ansprüche 1 bis 3, **dadurch gekennzeichnet, dass** die Rohre eine Rohrlängsachse l und der Stutzen (3) eine Mittelachse m aufweisen, welche mit der Rohrlängsachse 1 einen Winkel α im Bereich von 0 bis +/- 90° bildet.

5. Wärmeübertrager nach einem der Ansprüche 1 bis 4, **dadurch gekennzeichnet, dass** der Stutzen (3), in Längsrichtung des Sammelrohres gesehen (1) gesehen, zwischen benachbarten Durchzügen (2) angeordnet, jedoch in Umfangsrichtung gegenüber den Durchzügen versetzt ist.

6. Wärmeübertrager nach Anspruch 4 oder 5, **dadurch gekennzeichnet, dass** die Mittelachse m des Stutzens (3) mittig zwischen benachbarten Durchzügen (2) angeordnet ist.

7. Wärmeübertrager nach einem der vorhergehenden Ansprüche, **dadurch gekennzeichnet, dass** der Stutzen (3) kreiszylinderförmig ausgebildet ist und einen Außendurchmesser d aufweist, der etwa halb so groß wie der Außendurchmesser D des Sammelrohres (1) oder kleiner ist.

8. Wärmeübertrager nach einem der vorhergehenden Ansprüche, **dadurch gekennzeichnet, dass** der Stutzen (3) eine Höhe h aufweist, welche in Bezug auf seinen Außendurchmesser d folgenden Bemessungsbereich aufweist: 0,2 d ≤h ≤ 0,35d.

## Claims

1. A heat exchanger, in particular condenser for air conditioning systems, in particular in motor vehicles, with pipes and at least one collector pipe (1) communicating with the pipes, wherein the collector pipe (1) has a passages (2) for receiving the pipes, wherein the collector pipe (1) has a formed connecting piece for a connection to a connecting flange, wherein the collector pipe (1) is formed in one piece, **characterized in that** the manufacture of the connecting piece is carried out by hole punch-bending and the manufacture of the passages (2) is carried out by slotting with a punch.

2. The heat exchanger according to claim 1, **characterized in that** the collector pipe is formed as cylindrical pipe (1).

3. The heat exchanger according to claim 1, **characterized in that** the pipes are formed as flat pipes having pipe ends which are received in the passages (2).

4. The heat exchanger according to any one of the claims 1 to 3, **characterized in that** the pipes have a longitudinal pipe axis 1 and the connecting piece (3) has a center axis m which forms an angle a with the longitudinal pipe axis 1 in the range from 0 to +/-90°.

5. The heat exchanger according to any one of the claims 1 to 4, **characterized in that**, viewed in the longitudinal direction of the collector pipe (1), the connecting piece (3) is arranged between adjacent passages (2), but is offset in the circumferential direction with respect to the passages.

6. The heat exchanger according to claim 4 or claim 5, **characterized in that** the center axis m of the connecting piece (3) is arranged centrally between adjacent passages (2).

7. The heat exchanger according to any one of the preceding claims, **characterized in that** the connecting piece (3) is formed in a circular cylindrical shape and has an outer diameter d which is approximately half of the outer diameter D of the collector pipe (1) or smaller.

8. The heat exchanger according to any one of the preceding claims, **characterized in that** the connection piece (3) has a height h which, with respect to its outer diameter d, has the following dimensional range: 0.2d ≤ h ≤ 0.35d.

## Revendications

1. Echangeur de chaleur, en particulier condenseur pour des systèmes de climatisation, en particulier de véhicules automobiles, comprenant des tubes et au moins un tube collecteur (1) communiquant avec les tubes, où le tube collecteur (1) présente des passages (2) servant au logement des tubes, où le tube collecteur (1) présente une tubulure formée pour un assemblage avec une bride de raccordement, où le tube collecteur (1) est configuré en formant une pièce d'un seul tenant,
**caractérisé en ce que** la fabrication de la tubulure est réalisée par matriçage et poinçonnage, la fabrication des passages (2) par des fentes obtenues à l'aide d'un poinçon.

2. Echangeur de chaleur selon la revendication 1, **caractérisé en ce que** le tube collecteur est configuré comme un tube cylindrique (1).

3. Echangeur de chaleur selon la revendication 1, **caractérisé en ce que** les tubes sont configurés comme des tubes plats comportant des extrémités tubulaires qui sont logées dans les passages (2).

4. Echangeur de chaleur selon l'une quelconque des revendications 1 à 3, **caractérisé en ce que** les tubes présentent un axe longitudinal tubulaire 1, la tubulure (3) présentant un axe médian m qui forme, avec l'axe longitudinal tubulaire 1, un angle α variant dans la plage comprise entre 0° et ± 90°.

5. Echangeur de chaleur selon l'une quelconque des revendications 1 à 4, **caractérisé en ce que** la tubulure (3), vue dans le sens longitudinal du tube collecteur (1), est disposée entre des passages adjacents (2), mais en étant décalée par rapport aux passages, dans le sens circonférentiel.

6. Echangeur de chaleur selon la revendication 4 ou 5, **caractérisé en ce que** l'axe médian m de la tubulure (3) est disposé au milieu entre des passages adjacents (2).

7. Echangeur de chaleur selon l'une quelconque des revendications précédentes, **caractérisé en ce que** la tubulure (3) est configurée en forme de cylindre circulaire et présente un diamètre extérieur d qui est à peu près égal ou inférieur au diamètre extérieur D du tube collecteur (1).

8. Echangeur de chaleur selon l'une quelconque des revendications précédentes, **caractérisé en ce que** la tubulure (3) présente une hauteur h, laquelle tubulure présente, par rapport à son diamètre extérieur d, une plage dimensionnelle suivante : 0,2 d ≤ h ≤ 0,35 d.
